# EUROPÄISCHE PATENTSCHRIFT

(11) **EP 3 621 909 B1**
(45) Veröffentlichungstag und Bekanntmachung des Hinweises auf die Patenterteilung: **08.11.2023**
(21) Anmeldenummer: 18721802.9
(22) Anmeldetag: 04.05.2018
(51) Int. Cl.: B66B 5/00, B66B 5/28, B66B 9/00

(54) **AUFZUGSSYSTEM MIT ZWEI SCHÄCHTEN**
ELEVATOR SYSTEM WITH TWO SHAFTS
SYSTEME D'ASCENSEURE AVEC DEUX PUITS

(30) Priorität: 11.05.2017 DE 102017110275
(43) Veröffentlichungstag der Anmeldung: 18.03.2020
(73) Patentinhaber: TK Elevator Innovation and Operations GmbH, 40472 Düsseldorf (DE)
(72) Erfinder: ALTENBURGER, Bernd, 73765 Neuhausen (DE); WENZELBURGER, Tobias, 70567 Stuttgart (DE)
(74) Vertreter: Nißl, Alexandra
(86) Internationale Anmeldenummer: PCT/EP2018/061447
(87) Internationale Veröffentlichungsnummer: WO 2018/206413

(56) Entgegenhaltungen:
- WO-A1-2004/071923
- DE-A1-102010 030 436
- JP-A- 2004 018 178
- JP-A- 2012 030 977

## Beschreibung

Die vorliegende Erfindung betrifft ein Aufzugssystem mit zwei Schächten, wobei in jedem der Schächte mehrere Fahrkörbe bewegbar angeordnet sind und wobei Fahrbereiche der Fahrkörbe zumindest zeitweise begrenzt werden können.

### Stand der Technik

In Hochhäusern, welche sich über eine Vielzahl von Stockwerken erstecken, insbesondere in sogenannten "High-Rise-Gebäuden", kann es erforderlich sein, eine große Anzahl von Personen mit einem Aufzugssystem über eine große Anzahl von Stockwerken zu befördern und auf eine Vielzahl von Stockwerken zu verteilen. Dazu kann ein System vorteilhaft sein, welches über mehrere Aufzugsschächte verfügt, um Personen, die in ein weit oben gelegenes Stockwerk gelangen möchten, zunächst mittels eines Zubringers über eine große Anzahl von Stockwerken, insbesondere ohne Zwischenhalt, zu befördern, und diesen Personen sodann in einer Lobby ein Umsteigen in einen von mehreren Verteilerfahrkörben zu ermöglichen, welche die Personen in die gewünschten, höhergelegenen Zielstockwerke befördern.

Insbesondere als Zubringer können dabei mehrere Fahrkabinen in einem Schacht vertikal übereinander angeordnet sein, welche beispielsweise als sogenannte Doppeldecker-Fahrkabinen fest aneinander gekoppelt und/oder fest miteinander verbunden sind und nur gemeinsam miteinander bewegt werden können.

Auch können in Verteileraufzügen mehrere Verteilerfahrkörbe in einem Schacht vertikal übereinander angeordnet sein. Der Einsatz von mindestens zwei Fahrkörben, die in einem Schacht übereinander angeordnet und getrennt voneinander vertikal nach oben und nach unten verfahrbar sind, ermöglicht es, die Transportkapazität einer Aufzuganlage zu erhöhen, um Personen und/oder Lasten zu befördern. Jedem Fahrkorb ist eine Antriebseinrichtung zugeordnet zum Bewegen des Fahrkorbes vertikal nach oben und vertikal nach unten. Die Antriebseinrichtung kann dabei einen Antriebsmotor und eine Antriebsbremse umfassen. Um im Falle einer Fehlfunktion eine ungebremste Kollision zweier getrennt voneinander verfahrbarer Fahrkörbe zu vermeiden, weisen die Aufzuganlagen oftmals eine Sicherheitseinrichtung auf, mit der das Fahrverhalten der Fahrkörbe überwacht und erforderlichenfalls ein Nothalt ausgelöst werden kann. Bei einem Nothalt wird der Antriebsmotor des Fahrkorbs abgeschaltet und die Antriebsbremse wird aktiviert. Außerdem kann an jedem Fahrkorb eine Bremseinrichtung angeordnet sein, beispielsweise eine Fangvorrichtung, mit der der Fahrkorb bei Unterschreiten eines Sicherheitsabstandes zu einem benachbarten Fahrkorb mechanisch abgebremst werden kann. Zusätzlich kommt üblicherweise für den untersten Fahrkorb eine Fahrwegbegrenzungseinrichtung zum Einsatz. Mittels der Fahrwegbegrenzungseinrichtung kann der Fahrweg des untersten Fahrkorbs begrenzt und eine Kollision des untersten Fahrkorbes mit darunter liegenden Teilen der Aufzuganlage oder der Schachtgrube gedämpft werden. Das Halteelement ist hierbei üblicherweise in Form eines Pufferelementes ausgestaltet, das innerhalb der vertikalen Projektion des untersten Fahrkorbes in der Schachtgrube angeordnet ist.

Beispielsweise ist in der Druckschrift EP 2 585 395 B1 eine Aufzugsanlage offenbart, welche mehrere getrennt voneinander verfahrbare Fahrkabinen in einem Schacht aufweist. Eine Aufzugsanlage nach dem Oberbegriff des Anspruchs 1 ist aus der WO 2004/071923 A1 bekannt.

### Offenbarung der Erfindung

Erfindungsgemäß wird ein Aufzugssystem mit den Merkmalen des unabhängigen Patentanspruchs vorgeschlagen. Vorteilhafte Ausgestaltungen sind Gegenstand der Unteransprüche sowie der nachfolgenden Beschreibung.

In einem ersten Aspekt betrifft die Erfindung ein Aufzugsystem mit einem ersten Schacht, in dem zumindest ein oberer Zubringerfahrkorb und zumindest ein unterer Zubringerfahrkorb übereinander angeordnet und zumindest zeitweise fest aneinander gekoppelt sind und zusammen vertikal nach oben und vertikal nach unten verfahrbar sind. Ferner weist das Aufzugssystem einen zweiten Schacht auf, in dem zumindest ein oberer Verteilerfahrkorb und zumindest ein unterer Verteilerfahrkorb übereinander angeordnet sind und getrennt voneinander vertikal nach oben und vertikal nach unten verfahrbar sind. Die Aufzugsanlage ist derart ausgebildet, dass der obere Zubringerfahrkorb und der obere Verteilerfahrkorb auf einer oberen Zubringerebene jeweils eine Haltestelle aufweisen und der untere Zubringerfahrkorb und der untere Verteilerfahrkorb auf einer unteren Zubringerebene jeweils eine Haltestelle aufweisen. Ferner weist der zweite Schacht zumindest ein erstes Anschlagelement auf, welches dazu eingerichtet ist, zumindest zeitweise einen Fahrbereich des oberen Verteilerfahrkorbs auf die obere Zubringerebene und einen Bereich vertikal oberhalb der oberen Zubringerebene zu begrenzen, und ein zweites Anschlagelement, welches dazu eingerichtet ist, einen Fahrbereich des unteren Verteilerfahrkorbs zumindest zeitweise auf die untere Zubringerebene und einen Bereich vertikal unterhalb der unteren Zubringerebene zu begrenzen. Dabei sind das erste Anschlagelement und das zweite Anschlagelement bewegbar ausgebildet, so dass das erste Anschlagelement und das zweite Anschlagelement zwischen einer Freigabestellung, in welcher der Fahrbereich des oberen Verteilerfahrkorbs bzw. des unteren Verteilerfahrkorbs durch das jeweilige Anschlagelement nicht begrenzt wird, und einer Anschlagstellung, in welcher der Fahrbereich des oberen Verteilerfahrkorbs bzw. des unteren Verteilerfahrkorbs durch das jeweilige Anschlagelement begrenzt wird, bewegt werden kann.

Die Erfindung bietet den Vorteil, dass zumindest zwei Verteilerfahrkörbe in einem Schacht bereitgestellt werden können, welche separate, voneinander getrennte Fahrbereiche aufweisen. Insbesondere kann sich der Fahrbereich des oberen Verteilerfahrkorbs von der oberen Zubringerebene vertikal nach oben erstrecken, während sich der Fahrbereich des unteren Verteilerfahrkorbs von der unteren Zubringerebene vertikal nach unten erstreckt. Auf diese Weise können der obere Verteilerfahrkorb und der untere Verteilerfahrkorb gleichzeitig in einem Schacht betrieben werden, ohne dass sich diese gegenseitig behindern. Beispielsweise muss nicht der untere Verteilerfahrkorb mit dem Fahrtantritt warten, bis sich der obere Verteilerfahrkorbs in Bewegung gesetzt hat und umgekehrt. Somit können unnötige Wartezeiten der Verteilerfahrkörbe vermieden werden, wodurch eine Effizienzsteigerung des Aufzugssystems erzielt werden kann.

Darüber hinaus bietet die Erfindung den Vorteil, dass das Bereitstellen einer separaten Kollisionsverhinderungseinrichtung nicht zwingend erforderlich ist, welche die Fahrbewegungen des oberen Verteilerfahrkorbs und des unteren Verteilerfahrkorbs überwacht, um gegebenenfalls eine Kollisionsgefahr der beiden Verteilerfahrkörbe frühzeitig zu erkennen und die Verteilerfahrkörbe nötigenfalls abzubremsen und/oder anzuhalten. Wenn das Aufzugssystem derart ausgelegt ist, dass der obere Verteilerfahrkorb und der untere Verteilerfahrkorb voneinander getrennte bzw. nicht überlappende Fahrbereiche aufweisen, kann eine Kollisionsgefahr der beiden Verteilerfahrkörbe ausgeräumt werden, wenngleich diese sich im selben Schacht aufeinander zu bewegen, da die Fahrbereiche des oberen Verteilerfahrkorbs und des unteren Verteilerfahrkorbs einander nicht überlappen und somit keine Kollisionsgefahr besteht. Die Erfindung bietet somit den Vorteil, dass das Aufzugssystem vereinfacht werden kann und/oder kostengünstiger in der Herstellung ist, da gegebenenfalls auf eine aufwändige Kollisionsverhinderungseinrichtung verzichtet werden kann.

Außerdem bietet die Erfindung den Vorteil, dass ein Stockwerksabstand zweier übereinander angeordneter Haltestellen, insbesondere der Stockwerksabstand zwischen der oberen Zubringerebene und der unteren Zubringerebene, gegenüber herkömmlicher Aufzugssysteme, bei welchen zwei Verteilerfahrkörbe getrennt voneinander im selben Schacht bewegbar sind, reduziert werden kann. Typischerweise ist der minimale Stockwerksabstand durch einzuhaltende Sicherheitsabstände zwischen zwei sich aufeinander zu bewegenden Fahrkörben im selben Schacht bedingt, um etwa die Gefahr von Kollisionen der Verteilerfahrkörbe zu reduzieren und/oder die einwirkenden Kräfte im Falle einer Kollision zu mindern. Insbesondere ist der mindestens einzuhaltende Sicherheitsabstand zweier sich aufeinander zu bewegender Fahrkörbe durch eine Reaktionszeit einer Sicherheitssteuerung bzw. einer Kollisionsverhinderungseinheit bestimmt, welche somit auch einen Mindest-Stockwerksabstand bedingt. Da jedoch gemäß der Erfindung, wenn die Fahrbereiche des oberen Verteilerfahrkorbs und des unteren Verteilerfahrkorbs durch die Anschlagselemente voneinander getrennt sind, sodass diese einander nicht überlappen, der untere Verteilerfahrkorb ohnehin nicht in den Fahrbereich des oberen Verteilerfahrkorb eindringen kann und umgekehrt, kann der erforderliche Sicherheitsabstand zwischen den beiden Fahrbereichen und somit zwischen der oberen Zubringerebene und der unteren Zubringerebene reduziert werden. Dies hat zur Folge, dass auch der Stockwerksabstand zwischen der unteren Zubringerebene und der oberen Zubringerebene reduziert werden kann. Der geringere Stockwerksabstand kann eine Kostenersparnis zur Folge haben, da keine unnötigen hohen Raumhöhen im Bereich der unteren Zubringerebene und/oder der oberen Zubringerebene, in welchen beispielsweise eine Lobby ausgebildet werden kann, vorgesehen werden müssen, und somit das Gebäude, für welches das Aufzugssystem vorgesehen ist, eine geringere Höhe aufweisen kann, oder der eingesparte Raum anderweitig verplant bzw. genutzt werden kann. Außerdem kann der reduzierte Stockwerksabstand auch einen architektonischen Vorteil bieten, da aufgrund des niedrigeren Mindest-Stockwerksabstands architektonische Freiheiten entstehen können, welche wiederum Freiheiten bei der Gestaltung des Gebäudes bieten können. Beispielsweise kann ein Lobbybereich um die obere und untere Zubringerebene mit einer niedrigeren Raumhöhe und/oder einem geringeren Stockwerksabstand als ästhetischer empfunden werden, als Lobbybereiche mit einem herkömmlichen, höheren Stockwerksabstand.

Als Zubringerfahrkorb wird dabei ein Fahrkorb bezeichnet, welcher im ersten Schacht bewegbar angeordnet ist, unabhängig davon, ob der Zubringerfahrkorb tatsächlich dazu eingerichtet ist bzw. verwendet wird, als Zubringer zu dienen. Bevorzugt dient jedoch ein Zubringerfahrkorb dazu, Personen und/oder Lasten von einem Startstockwerk auf eine Zubringerebene zu befördern. Besonders bevorzugt ist das Aufzugssystem derart eingerichtet, dass die Zubringerfahrkörbe an keinen oder nur an wenigen Haltestellen zwischen dem Startstockwerk und dem Zielstockwerk, welches vorzugsweise auf der oberen oder unteren Zubringerebene liegt, halten. Beispielsweise kann das Aufzugssystem dazu eingerichtet sein, dass mittels der Zubringerfahrkörbe eine möglichst große Anzahl von Personen und/oder Lasten vom Startstockwerk in möglichst kurzer Zeit zur oberen und/oder unteren Zubringerebene transportiert werden kann, und umgekehrt. Beispielsweise können dazu der obere Zubringerfahrkorb und der untere Zubringerfahrkorb zumindest zeitweise aneinander gekoppelt und/oder miteinander mechanisch verbunden sein, um die Transportkapazität im ersten Schacht zu erhöhen, wodurch, wenn der obere und der untere Zubringerfahrkorb fest aneinander gekoppelt sind, ein gegenseitiges Behindern der mehreren Zubringerfahrkörbe in den ersten Schacht reduziert und/oder vermieden werden kann. Das Startstockwerk kann dabei vertikal oberhalb oder unterhalb der Zubringerebene angeordnet sein.

Die obere Zubringerebene und/oder die untere Zubringerebene ist dabei vorzugsweise eine Ebene, an welcher sowohl zumindest einer der Zubringerfahrkörbe im ersten Schacht als auch zumindest eine der Verteilerfahrkörbe im zweiten Schacht eine Haltestelle aufweisen. Dadurch wird beförderten Personen ein Umsteigen von einem Zubringerfahrkorb in einen Verteilerfahrkorb und/oder umgekehrt ermöglicht und/oder ein Umladen von Lasten von einem Zubringerfahrkorb in einen Verteilerfahrkorb und/oder umgekehrt ermöglicht. Eine Zubringerebene muss dabei nicht notwendigerweise als eine Ebene im geometrischen Sinne ausgebildet sein. Insbesondere können eine Haltestelle eines der Verteilerfahrkörbe und eine Haltestelle eines der Zubringerfahrkörbe als auf der oberen oder unteren Zubringerebene angeordnet bezeichnet werden, wenngleich diese jeweils auf einer, vorzugsweise geringfügig, unterschiedlichen vertikalen Höhe angeordnet sind und beispielsweise eine Höhenänderung mittels Stufen und/oder Rampen zurückgelegt werden muss, um von einem der Zubringerfahrkörbe in einen der Verteilerfahrkörbe zu gelangen, oder umgekehrt.

Als Verteilerfahrkorb wird dabei ein Fahrkorb bezeichnet, welcher im zweiten Schacht bewegbar angeordnet ist, wenngleich diesem Fahrkorb nicht notwendigerweise die Funktion des Verteilens obliegt. Vorzugsweise dient jedoch ein Verteilerfahrkorb dazu, um Personen und/oder Lasten von der oberen Zubringerebene und/oder der unteren Zubringerebene im zweiten Schacht zu einem gewünschten Zielstockwerk zu befördern. Das Zielstockwerk kann dabei vertikal oberhalb oder unterhalb der oberen bzw. unteren Zubringerebene angeordnet sein. Vorzugsweise weist der zweite Schacht einen oberen Abschnitt und einen unteren Abschnitt auf, wobei der obere Abschnitt die obere Zubringerebene und den Bereich vertikal oberhalb der oberen Zubringerebene aufweist und wobei der untere Abschnitt die untere Zubringerebene und den Bereich vertikal unterhalb der unteren Zubringerebene aufweist. Besonders bevorzugt sind der obere Abschnitt und der untere Abschnitt gleich groß ausgebildet, wobei die obere Zubringerebene und/oder die untere Zubringerebene in vertikaler Richtung im Wesentlichen in der Mitte des zweiten Schachts angeordnet sind. Dies bietet den Vorteil, dass der untere und der obere Verteilerfahrkorb in etwa gleich große, voneinander getrennte Fahrbereiche aufweisen können und vorzugsweise eine gleiche Anzahl von Stockwerken bedienen können, wobei der obere Verteilerfahrkorb ausgehend von der oberen Zubringerebene nur einen Bereich oberhalb bedient und der untere Verteilerfahrkorb ausgehend von der unteren Zubringerebene nur einen Bereich oberhalb bedient.

Dass die Fahrbereiche des oberen Verteilerfahrkorbs und/oder des unteren Verteilerfahrkorbs zumindest zeitweise durch eines der Anschlagelemente begrenzt sind bedeutet dabei, dass die jeweiligen Fahrbereiche nicht notwendigerweise immer, d.h. zu jedem Zeitpunkt, durch eines der Anschlagelemente begrenzt sind. Beispielsweise können die Anschlagelemente derart bewegbar ausgebildet sein, dass diese in einer ersten Position bzw. in einem ersten Zustand bzw. in einer ersten Orientierung die jeweiligen Fahrbereiche begrenzen, in einer anderen Position bzw. in einem anderen Zustand die jeweiligen Fahrbereiche jedoch nicht begrenzen.

Das erste Anschlagelement und das zweite Anschlagelement sind bewegbar ausgebildet, so dass das erste Anschlagelement und das zweite Anschlagelement zwischen einer Freigabestellung, in welcher der Fahrbereich des oberen Verteilerfahrkorbs bzw. des unteren Verteilerfahrkorbs durch das jeweilige Anschlagelement nicht begrenzt wird, und einer Anschlagstellung, in welcher der Fahrbereich des oberen Verteilerfahrkorbs bzw. des unteren Verteilerfahrkorbs durch das jeweilige Anschlagelement begrenzt wird, bewegt werden kann. Dies hat den Vorteil, dass die Fahrbereichsbegrenzungen dynamisch festgelegt und/oder aufgehoben und/oder variiert werden können. Beispielsweise kann dadurch ermöglicht werden, dass die Fahrbereiche des oberen und des unteren Verteilerfahrkorbs nur dann begrenzt und gegeneinander abgegrenzt werden, wenn sich der obere und der untere Verteilerfahrkorb aufeinander zu bewegen. Auch können beispielsweise die Fahrbereiche erweitert und/oder eingegrenzt werden. Beispielsweise können mittels eines beweglichen Anschlagelements Stockwerke und/oder Bereiche von dem Fahrbereich eines der Verteilerfahrkörbe oder beider Verteilerfahrkörbe ausgenommen und wieder eingeschlossen werden.

Vorzugsweise ist das Aufzugssystem dazu eingerichtet, dass die Haltestelle auf der oberen Zubringerebene von dem oberen Verteilerfahrkorb anfahrbar ist und gleichzeitig die Haltestelle auf der unteren Zubringerebene von dem unteren Verteilerfahrkorb anfahrbar ist, wenn der Fahrbereich des oberen Verteilerfahrkorbs auf die obere Zubringerebene und den Bereich vertikal oberhalb der oberen Zubringerebene begrenzt ist und der Fahrbereich des unteren Verteilerfahrkorbs auf die untere Zubringerebene und den Bereich vertikal unterhalb der unteren Zubringerebene begrenzt ist. Insbesondere kann der Fahrbereich des oberen Verteilerfahrkorbs an seinem unteren Ende an der oberen Zubringerebene enden, während der Fahrbereich des unteren Verteilerfahrkorbs an seinem oberen Ende an der unteren Zubringerebene endet. Dies hat zur Folge, dass sich der untere Verteilerfahrkorb nicht auf die obere Zubringerebene und den Bereich oberhalb der oberen Zubringerebene bewegen kann und sich der obere Verteilerfahrkorbs nicht auf die untere Zubringerebene und den Bereich unterhalb der unteren Zubringerebene bewegen kann. Auf diese Weise sind die Fahrbereiche des oberen und unteren Verteilerfahrkorbs derart begrenzt und voneinander getrennt, dass die Trennung bzw. Begrenzung zwischen der oberen und der unteren Zubringerebene verläuft. Somit kann der untere Verteilerfahrkorb den Bereich der unteren Zubringerebene und unterhalb davon bedienen, während der obere Verteilerfahrkorb den Bereich der oberen Zubringerebene und oberhalb davon bedienen kann, ohne dass sich der obere und der untere Verteilerfahrkorb gegenseitig behindern. Dies hat den Vorteil, dass auf besonders effiziente und/oder sichere Weise die Kollisionsgefahr des oberen und unteren Verteilerfahrkorbs reduziert bzw. vermieden werden kann. Ferner bietet dies den Vorteil, dass der obere und der untere Verteilerfahrkorb unabhängig voneinander benutzt werden können, und dadurch unnötige Wartezeiten für das Bewegen der Verteilerfahrkörbe vermieden werden können.

Vorzugsweise ist die oberste Haltestelle im ersten Schacht auf der oberen Zubringerebene angeordnet. Besonders bevorzugt ist die Haltestelle unmittelbar unterhalb der obersten Haltestelle im ersten Schacht auf der unteren Zubringerebene angeordnet. Mit anderen Worten sind die beiden obersten Haltestellen der Zubringerfahrkörbe im ersten Schacht auf der oberen bzw. der unteren Zubringerebene angeordnet. Insbesondere erstreckt sich der erste Schacht in vertikaler Richtung nach oben hin derart, dass die oberste Haltestelle auf der oberen Zubringerebene liegt. Dies bietet den Vorteil, dass die maximale Höhe des ersten Schachts von den Zubringerfahrkörben ausgenutzt werden kann, um Personen und/oder Lasten von einem tieferliegenden Startstockwerk auf die obere und untere Zubringerebene zu befördern.

Vorzugsweise ist das erste Anschlagelement dazu eingerichtet, den Fahrbereich des oberen Verteilerfahrkorbs mittels eines mechanischen Kontakts mit dem oberen Verteilerfahrkorb und/oder mittels eines mechanischen Kontakts mit einem Gegengewicht des oberen Verteilerfahrkorbs zu begrenzen und/oder vorzugsweise ist das zweite Anschlagelement dazu eingerichtet, den Fahrbereich des unteren Verteilerfahrkorbs mittels eines mechanischen Kontakts mit dem unteren Verteilerfahrkorb und/oder mittels eines mechanischen Kontakts mit einem Gegengewicht des unteren Verteilerfahrkorbs zu begrenzen. Dies bietet den Vorteil, dass der Fahrbereich des oberen und/oder unteren Verteilerfahrkorbs zuverlässig begrenzt werden kann, da eine Fahrbewegung des oberen und/oder unteren Verteilerfahrkorbs über die Fahrbereichsbegrenzung hinaus mit mechanischen Mitteln verhindert wird. Dadurch kann eine einfache und/oder kostengünstige Fahrbereichsbegrenzung bereitgestellt werden. Ferner kann durch eine Fahrbereichsbegrenzung mittels mechanischen Kontakts auch eine besonders zuverlässige Fahrbereichsbegrenzung bereitgestellt werden, welche nicht oder nur in geringem Maße für Störungen anfällig ist. Auch erfordert die Fahrbereichsbegrenzung mit mechanischen Mitteln keine Reaktionszeit und somit keinen dadurch bedingten höheren Stockwerksabstand.

Eine Fahrbereichsbegrenzung des oberen und/oder unteren Verteilerfahrkorbs mittels eines mechanischen Kontakts mit dem Gegengewicht des jeweiligen Verteilerfahrkorbs bietet dabei den Vorteil, dass das Anschlagelement nicht notwendigerweise in der Umgebung der Fahrbereichsgrenze angeordnet werden muss, sondern fernab der Fahrbereichsgrenze des jeweiligen Verteilerfahrkorbs angeordnet werden kann, beispielsweise nahe der Schachtgrube oder nahe der Schachtdecke, wo sich beispielsweise das Gegengewicht befindet, wenn der jeweilige Verteilerfahrkorb die Fahrbereichsgrenze erreicht. Ein Blockieren des Gegengewichts mittels eines Anschlagelements kann dabei im Wesentlichen einem direkten Blockieren des Verteilerfahrkorbs mittels eines Anschlagelements gleichwertig sein, da auch ein Blockieren des Gegengewichts kein weiteres Fortbewegen des Fahrkorbs zur Folge hat. Lediglich kann zu beachten sein, dass bei einer Aufwärtsbewegung des Verteilerfahrkorbs, bei welcher die Fahrbereichsbegrenzung mittels eines Blockierens der Abwärtsbewegung des Gegengewichts mit einem Anschlagelement erfolgt, der Fahrkorb aufgrund der verbleibenden kinetischen Energie unter Umständen für eine kurze Strecke die Aufwärtsbewegung fortsetzt und anschließend wieder zurückfällt, und so gegebenenfalls über die gesetzte Fahrbereichsbegrenzung hinaus "springt". Dies kann gegebenenfalls bei der Festlegung der erforderlichen Sicherheitsabstände zwischen den Fahrbereichen der verschiedenen Verteilerfahrkörbe zu berücksichtigen sein.

Eine Fahrbereichsbegrenzung mittels einem Anschlagelement zum Blockieren des Gegengewichts kann ferner den Vorteil bieten, dass der Mindestabstand, und vorzugsweise der Mindest-Stockwerksabstand, zwischen den beiden Verteilerfahrkörben reduziert werden kann, da dort gegebenenfalls kein Raum für ein Anschlagelement zum Bereitstellen eines direkten mechanischen Kontakts mit dem Verteilerfahrkorb bereitgestellt werden muss.

Vorzugsweise weisen der obere Verteilerfahrkorb und/oder der untere Verteilerfahrkorb jeweils ein Halteelement auf, welches derart eingerichtet ist, dass ein mechanischer Kontakt zwischen dem Haltelement und dem ersten Anschlagelement bzw. dem zweiten Anschlagelement den Fahrbereich des oberen Verteilerfahrkorbs bzw. den Fahrbereich des unteren Verteilerfahrkorbs begrenzt. Dies bietet den Vorteil, dass das Anschlagelement nicht in direkten mechanischen Kontakt mit anderen Komponenten des jeweiligen Verteilerfahrkorbs treten muss. Beispielsweise kann das Halteelement derart ausgebildet sein, dass dieses in einer vertikalen Projektion nicht mit den übrigen Komponenten des Verteilerfahrkorbs überlappt, sondern lediglich mit einem an dem Verteilerfahrkorb angeordneten Halteelement überlappt. Auf diese Weise kann mittels einer geeigneten Anordnung des Anschlagelements und/oder des Halteelements erreicht werden, dass ein Anschlagelement nur mit einem bestimmten Verteilerfahrkorb bzw. mit dessen Halteelement in mechanischen Kontakt tritt und somit nur den Fahrbereich dieses Verteilerfahrkorbs begrenzt.

Vorzugsweise ist das Halteelement bewegbar ausgebildet, so dass das Halteelement zwischen einer Freigabestellung, in welcher der Fahrbereich des jeweiligen Verteilerfahrkorbs durch das Haltelement nicht begrenzt wird, und einer Anschlagstellung, in welcher der Fahrbereich des jeweiligen Verteilerfahrkorbs durch das Haltelement begrenzt wird, bewegt werden kann. Dies bietet den Vorteil, dass für eine dynamische bzw. variable Fahrbereichsbegrenzung gegebenenfalls kein bewegbares Anschlagelement bereitgestellt werden muss, sondern die dynamische Fahrbereichsbegrenzung mittels des Halteelements erreicht werden kann.

Vorzugsweise sind der erste Schacht und der zweite Schacht parallel zueinander ausgebildet und vorzugsweise aneinander angrenzend angeordnet und/oder überlappen der erste Schacht und der zweite Schacht in vertikaler Richtung zumindest teilweise. Der erste Schacht und der zweite Schacht müssen jedoch nicht notwendigerweise direkt nebeneinander verlaufen bzw. ausgebildet sein. Beispielsweise können der erste und der zweite Schacht auch in unterschiedlichen Gebäudeteilen ausgebildet sein.

Vorzugsweise ist die Aufzugsanlage derart ausgestaltet, dass der obere Zubringerfahrkorb und der untere Zubringerfahrkorb dauerhaft fest aneinander gekoppelt und/oder dauerhaft miteinander mechanisch verbunden sind. Dadurch kann beispielsweise dauerhaft ein gegenseitiges Behindern des oberen und des unteren Zubringerfahrkorbs vermieden werden. Dies kann den Vorteil aufweisen, dass auf zusätzliche technische Vorrichtungen, welche dazu dienen können, ein gegenseitiges Behindern des unteren und des oberen Zubringerfahrkorbs zu vermeiden, nicht notwendigerweise bereitgestellt werden müssen, da der obere und der untere Zubringerfahrkorb ohnehin nur gemeinsam im Schacht bewegbar bzw. verfahrbar sind. Vorzugsweise ist das Aufzugssystem derart ausgebildet, dass die Zubringerfahrkörbe als eine Doppeldecker-Aufzugsanlage betrieben werden bzw. der obere Zubringerfahrkorb und der untere Zubringerfahrkorb als dauerhaft fest aneinander gekoppelte Doppeldecker-Fahrkörbe ausgebildet sind.

Weitere Vorteile und Ausgestaltungen der Erfindung ergeben sich aus der Beschreibung und der beiliegenden Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Die Erfindung ist anhand eines Ausführungsbeispiels in den Zeichnungen schematisch dargestellt und wird im Folgenden unter Bezugnahme auf die Zeichnungen beschrieben.

### Figurenbeschreibung

Figur 1 zeigt in einer schematischen Darstellung ein Aufzugssystem gemäß einer ersten bevorzugten Ausführungsform.
Figur 2 zeigt in einer schematischen Darstellung ein Aufzugssystem gemäß einer zweiten bevorzugten Ausführungsform.
Figur 3 zeigt in einer schematischen Darstellung ein Aufzugssystem gemäß einer dritten bevorzugten Ausführungsform.
Figur 4 zeigt in einer schematischen Darstellung ein Aufzugssystem gemäß einer vierten bevorzugten Ausführungsform.
Figur 5 zeigt in einer schematischen Darstellung ein Aufzugssystem gemäß einer fünften bevorzugten Ausführungsform.

In den folgenden Figuren sind gleiche Elemente mit gleichen Bezugszeichen versehen, sofern nicht ausdrücklich anders erläutert. Elemente in Figuren, welche bereits mit Bezug auf vorherige Figuren erläutert wurden, werden zugunsten der Knappheit nicht wiederholt, wenngleich diese Erläuterungen auch auf die in den weiteren Figuren gezeigten Elemente zutreffen, sofern nicht anderweitig erläutert.

Figur 1 zeigt in einer schematischen Darstellung ein Aufzugssystem 10 gemäß einer ersten bevorzugten Ausführungsform. Das Aufzugssystem 10 weist einen ersten Schacht 12 und einen zweiten Schacht 14 auf, welche nebeneinander angeordnet sind und parallel zueinander in vertikaler Richtung 100 verlaufen. Der erste Schacht 12 erstreckt sich vertikal weiter nach unten als der zweite Schach 14, wobei sich der zweite Schacht vertikal weiter nach oben erstreckt als der erste Schacht 12. In einem mittleren Bereich überlappen der erste Schacht 12 und der zweite Schacht 14, d.h. sie verlaufen parallel nebeneinander über einen vertikalen Abschnitt. Insbesondere erstrecken sich sowohl der erste Schacht 12 als auch der zweite Schacht 14 bis hin zu einer unteren Zubringerebene 16a und einer oberen Zubringerebene 16b oder darüber hinaus.

Im ersten Schacht 12 sind ein unterer Zubringerfahrkorb 18a und ein oberer Zubringerfahrkorb 18b bereitgestellt, welche im ersten Schacht 12 vertikal nach oben und unten bewegbar sind, wie mit Pfeil 102 dargestellt ist. Der untere Zubringerfahrkorb 18a und der obere Zubringerfahrkorb 18b sind dabei zumindest zeitweise fest aneinander gekoppelt, indem sie beispielsweise mechanisch fest miteinander verbunden sind. Der untere Zubringerfahrkorb 18a und der obere Zubringerfahrkorb 18b sind somit, sofern diese fest aneinander gekoppelt sind, nur gemeinsam, nicht aber getrennt voneinander bewegbar, d.h. als Doppeldecker-Fahrkörbe betreibbar.

Gemäß der gezeigten Ausführungsform weisen der untere Zubringerfahrkorb 18a und der obere Zubringerfahrkorb 18b sowohl am unteren Ende des ersten Schachts 12, d.h. in der Schachtgrube, als auch am oberen Ende des ersten Schachts 12, d.h. an der Schachtdecke, jeweils eine Haltestelle auf. Die Haltestelle des oberen Zubringerfahrkorbs 18b ist dabei stets vertikal oberhalb der entsprechenden Haltestelle des unteren Zubringerfahrkorbs 18a angeordnet. Gemäß der gezeigten bevorzugten Ausführungsform weisen die beiden Zubringerfahrkörbe 18a und 18b lediglich jeweils am unteren Ende und am oberen Ende des ersten Schachts 12 eine Haltestelle auf, nicht jedoch in dem dazwischenliegenden Bereich des ersten Schachts 12. Dadurch kann sich der erste Schacht 12 und die beiden Zubringerfahrkörbe 18a und 18b besonders gut als Zubringer eignen, welcher insbesondere die Funktion aufweist, Personen und/oder Lasten von einem unteren Startstockwerk am unteren Ende des ersten Schachts 12 auf die untere Zubringerebene 16a und/oder die obere Zubringerebene 16b zu befördern und umgekehrt. Wenngleich jeweils zwei untere Zubringerfahrkörbe 18a und obere Zubringerfahrkörbe 18b im ersten Schacht 12 dargestellt sind, sind im ersten Schacht 12 lediglich ein untere Zubringerfahrkorb 18a ein oberer Zubringerfahrkorb 18b angeordnet, wobei die weiteren dargestellten Exemplare lediglich die Bewegbarkeit der beiden Zubringerfahrkörbe 18a und 18b veranschaulichen sollen.

Im zweiten Schacht 14 sind ein unterer Verteilerfahrkorb 20a und ein oberer Verteilerfahrkorb 20b angeordnet, welche nicht aneinander gekoppelt und insbesondere nicht mechanisch fest miteinander verbunden sind, sodass der untere Verteilerfahrkorb 20a und der obere Verteilerfahrkorb 20b separat bzw. getrennt voneinander bewegbar sind. Gemäß der ersten bevorzugten Ausführungsform sind der Fahrbereich 22a des unteren Verteilerfahrkorbs 20a und der obere Fahrbereich 22b des oberen Verteilerfahrkorb 20b begrenzt, sodass weder der untere Verteilerfahrkorb 20a noch der obere Verteilerfahrkorb 20b über die gesamte Höhe bzw. Länge des zweiten Schachts 14 bewegbar ist. Gemäß der ersten bevorzugten Ausführungsform sind diese Fahrbereichsbegrenzungen der Fahrbereiche 22a und 22b dauerhaft eingerichtet, sodass zu jedem Zeitpunkt die Fahrbereichsbegrenzungen bestehen. Der obere Fahrbereich 22b umfasst dabei die obere Zubringerebene 16b und erstreckt sich von der oberen Zubringerebene 16b vertikal nach oben bis ans obere Ende des zweiten Schachts 14, wie mit Pfeil 104b dargestellt. Der untere Fahrbereich 22a umfasst die untere Zubringerebene 16a und erstreckt sich von der unteren Zubringerebene 16a vertikal nach unten bis ans untere Ende des zweiten Schachts 14, wie mit Pfeil 104a dargestellt. Die Fahrbereiche 22a und 22b sind somit voneinander getrennt und überlappen einander nicht. Auf diese Weise kann eine Gefahr einer Kollision des oberen Verteilerfahrkorb 20b mit dem unteren Verteilerfahrkorbs 20a auf zuverlässige und effiziente Weise reduziert und/oder vermieden werden, ohne dass notwendigerweise eine aufwändige Kollisionsverhinderungseinrichtung vorgesehen werden muss, welche erhebliche Zusatzkosten verursachen würde. Ferner bietet das Aufzugssystem 10 gemäß der ersten bevorzugten Ausführungsform den Vorteil, dass der obere Verteilerfahrkorb 20b und der untere Verteilerfahrkorb 20a unabhängig voneinander bewegt werden können, wodurch unnötige Wartezeiten vermieden werden können.

Figur 2 zeigt in einer schematischen Darstellung eine zweite bevorzugte Ausführungsform eines Aufzugssystems 10, bei welchem die Fahrbereichsbegrenzungen genauer erläutert sind. Gemäß der zweiten Ausführungsform ist zumindest der untere Verteilerfahrkorb 20a mittels Tragelementen 24 mit einem Gegengewicht 26 mechanisch verbunden. Die Tragelemente 24 können beispielsweise als Tragseile und/oder als Tragriemen ausgebildet sein. Die Tragelemente können vorzugsweise am oberen Ende des zweiten Schachts 14 über eine oder mehrere um Lenkrollen und/oder über eine oder mehrere Treibscheiben laufen (nicht gezeigt) um den unteren Verteilerfahrkorb 20a und das Gegengewicht 26 in Bewegung zu versetzen. Es versteht sich von selbst, dass auch der obere Verteilerfahrkorb 20b und/oder die Zubringerfahrkörbe 18a und 18b mit Tragelementen und/oder einem Gegengewicht mechanisch verbunden sein können, wenngleich diese zugunsten der Übersichtlichkeit nicht dargestellt sind.

Zur Realisierung der Fahrbereichsbegrenzung des oberen Fahrbereichs 22b des oberen Verteilerfahrkorbs 20b weist der obere Verteilerfahrkorb 20b zumindest ein Halteelement 28 auf und der zweite Schacht 14 weist zumindest ein, bevorzugt zumindest zwei, Anschlagelement 30 bzw. Anschlagselemente 30 auf. Das zumindest eine Halteelement 28 kann starr bzw. fest montiert ausgebildet sein, um beispielsweise eine dauerhafte Fahrbereichsbegrenzung des oberen Verteilerfahrkorb 20b zu realisieren. Alternativ können die Anschlagelement 30 und das zumindest eine Halteelement 28 bewegbar, wie etwa schwenkbar und/oder drehbar, und/oder verschiebbar ausgebildet sein, um beispielsweise eine dynamische bzw. veränderbare Fahrbereichsbegrenzung zu realisieren.

Das Halteelement 28 und die Anschlagelemente 30 sind dabei vorzugsweise derart eingerichtet, dass diese mechanisch miteinander in Kontakt treten, wenn der obere Verteilerfahrkorb 20b das durch die Anschlagelemente 30 definierte Ende des oberen Fahrbereichs 22b erreicht und dadurch ein Fortsetzen einer Fahrbewegung des oberen Verteilerfahrkorbs 20b und ein Verlassen des oberen Fahrbereichs 22b verhindern. Bevorzugt sind die Anschlagelemente 30 im zweiten Schacht 14 derart angeordnet, dass sie mit anderen Fahrkörben, welche durch die Anschlagelemente nicht beeinflusst werden sollen, wie beispielsweise mit dem unteren Verteilerfahrkorb 20a, nicht in Kontakt treten, wenn sich die jeweiligen Fahrkörbe den Anschlagelementen 30 nähern bzw. daran vorbeifahren, sofern deren Fahrbereiche dies ermöglichen.

Gemäß der zweiten bevorzugten Ausführungsform sind die Anschlagelemente 30 im zweiten Schacht 14 und das Halteelement 28 an dem oberen Verteilerfahrkorb 20b derart angeordnet, dass sich der obere Verteilerfahrkorb 20b nicht weiter vertikal nach unten bewegen kann, als bis zur oberen Zubringerebene 16b. Dadurch wird der Fahrbereich des oberen Verteilerfahrkorbs 20b auf effiziente und zuverlässige Weise nach unten begrenzt, sodass eine Kollision des oberen Verteilerfahrkorbs 20b mit dem unteren Verteilerfahrkorbs 20a vermieden werden kann, dessen Fahrbereich bereits unmittelbar unterhalb der oberen Zubringerebene 16b beginnt.

Von Vorteil ist es, wenn das zumindest eine Halteelement 28 und/oder mindestens eines der Anschlagelemente 30 ein Pufferelement aufweisen, welches dazu ausgelegt ist, einen Aufprall des Haltelements 28 bzw. des jeweiligen Fahrkorbes auf das Anschlagelement zu dämpfen. Das Pufferelement kann beispielsweise den Aufprall dämpfen, indem es zumindest einen Teil der Aufprallenergie absorbiert und/oder ableitet. Das Pufferelement kann beispielsweise als ein Hydraulikpuffer und/oder als ein Elastomerpuffer ausgestaltet sein. Vorteilhafterweise ist das Pufferelement plastisch und/oder elastisch verformbar.

Ferner ist im zweiten Schacht 14 ein weiteres Anschlagelement 32 ausgebildet, welches dazu dient, mit dem Gegengewicht 26 des unteren Verteilerfahrkorb 20a in mechanischen Kontakt zu treten, um den Fahrbereich des unteren Verteilerfahrkorb 20a zu begrenzen. Insbesondere ist das Anschlagelement 32 derart eingerichtet, dass es eine Bewegung des Gegengewichts 26 weiter vertikal nach unten in Richtung der Schachtgrube verhindert, wodurch gleichzeitig eine weitere Bewegung des unteren Verteilerfahrkorb 20a vertikal nach oben verhindert wird. Auf diese Weise wird der untere Fahrbereich 22a des unteren Verteilerfahrkorb 20a nach oben hin begrenzt, sodass sich der untere Verteilerfahrkorb 20a nicht über die untere Zubringerebene 16a hinaus bewegen kann und insbesondere nicht in den darüber liegenden oberen Fahrbereich 22b des oberen Verteilerfahrkorbs 20b eindringen kann.

Figur 3 zeigt in einer schematischen Darstellung ein Aufzugssystem 10 gemäß einer dritten bevorzugten Ausführungsform. Gemäß der dritten bevorzugten Ausführungsform sind die Anschlagelemente als bewegbare Anschlagelemente 34 ausgebildet. Die bewegbaren Anschlagelemente 34 sind dazu eingerichtet, mit dem Halteelement 28 des oberen Verteilerfahrkorb 20b mechanisch in Kontakt zu treten, um den oberen Fahrbereich 22b des oberen Verteilerfahrkorbs 20b temporär bzw. zeitweise zu begrenzen. Die bewegbaren Anschlagselemente 34 sind dabei in eine Anschlagstellung und eine Freigabestellung bewegbar. Wenn die Anschlagelemente 34 in die Anschlagstellung gebracht sind, sind diese derart positioniert und/oder orientiert, um mit dem Halteelement 28 in mechanischen Kontakt zu treten und den oberen Fahrbereich 22b des oberen Verteilerfahrkorbs 20b nach unten hin zu begrenzen. Sind hingegen die Anschlagselemente 34 in die Freigabestellung gebracht, so sind diese positioniert und/oder orientiert, um mit dem Halteelement 28 nicht in mechanischen Kontakt zu treten wenn der obere Verteilerfahrkorb 20b an der Position der beweglichen Anschlagselemente 34 vorbeifährt und um entsprechend den oberen Fahrbereich 22b des oberen Verteilerfahrkorb 20b nicht nach unten hin zu begrenzen.

Dies kann beispielsweise vorteilhaft sein, um den Fahrbereich des oberen Verteilerfahrkorbs 20b nur dann nach unten hin zu begrenzen, wenn der obere Verteilerfahrkorb 20b in eine Haltestelle einfahren soll, welche der derzeitigen Position des unteren Verteilerfahrkorb 20a nahe gelegen ist und daher Maßnahmen zur Kollisionsverhinderung getroffen werden müssen. Sind hingegen der untere Verteilerfahrkorb 20a und der obere Verteilerfahrkorb 20b im zweiten Schacht 14 weit voneinander entfernt, können Maßnahmen zur Kollisionsverhinderung entbehrlich sein und daher auch eine Fahrbereichsbegrenzung des oberen Verteilerfahrkorbs 20b und/oder des unteren Verteilerfahrkorbs 20a entbehrlich sein.

Diese Ausführungsform bietet dabei den Vorteil, dass beide Verteilerfahrkörbe 20a und 20b bei Bedarf nahezu den gesamten Schacht bedienen können und nicht permanent auf einen begrenzten Fahrbereich eingeschränkt sind. Soll hingegen der obere Verteilerfahrkorb 20b von oben in die obere Zubringerebene 16b einfahren, während sich gleichzeitig der untere Verteilerfahrkorb 20a in der unteren Zubringerebene 16a aufhält, können die bewegbaren Anschlagselemente 34 in die Anschlagstellung gebracht werden, um die erforderlichen Maßnahmen zur Kollisionsvermeidung zu treffen.

Gemäß dieser gezeigten Ausführungsform wäre es jedoch nicht ohne weitere Sicherheitsmaßnahmen möglich, den unteren Verteilerfahrkorb 20a, dessen Fahrbereich nicht begrenzt ist, in die untere Zubringerebene 16a einzufahren, während sich der obere Verteilerfahrkorb 20b in der oberen Zubringerebene 16b aufhält, da ansonsten kein wirksamer Schutz vor Kollisionen sichergestellt wäre.

Es versteht sich, dass das Halteelement 28 und die bewegbaren Anschlagselemente 34 in einer anderen Ausführungsform auch dazu ausgebildet sein können, um den Fahrbereich des unteren Verteilerfahrkorbs 20a zu begrenzen, anstatt des Fahrbereichs des oberen Verteilerfahrkorbs 20b. In diesem Fall wäre ein Einfahren des unteren Verteilerfahrkorb 20a in die untere Zubringerebene 16a möglich, jedoch nicht das entsprechende Einfahren des oberen Verteilerfahrkorb 20b in die obere Zubringerebene 16b.

Figur 4 zeigt in einer schematischen Darstellung ein Aufzugssystem 10 gemäß einer vierten bevorzugten Ausführungsform, bei welcher wie auch in der dritten bevorzugten Ausführungsform bewegliche Anschlagelemente 34 ausgebildet sind, um den Fahrbereich des oberen Verteilerfahrkorbs 20b nach unten hin zu begrenzen, und zudem ein bewegbares Anschlagelement 36 ausgebildet ist, um mit dem Gegengewicht 26 des unteren Verteilerfahrkorbs 20a in mechanischen Kontakt zu treten und dadurch den Fahrbereich des unteren Verteilerfahrkorbs 20a nach oben hin zu begrenzen. Sofern sowohl die beweglichen Anschlagselemente 34 als auch das bewegliche Anschlagelement 36 in die Anschlagstellung gebracht sind, sind die Fahrbereiche der beiden Verteilerfahrkörbe 20a und 20b begrenzt und voneinander getrennt, sodass der obere Verteilerfahrkorb 20b in die obere Zubringerebene 16b einfahren kann und/oder sich dort aufhalten kann während der untere Verteilerfahrkorb 20a die untere Zubringerebene 16a einfahren kann und/oder sich dort aufhalten kann, ohne dass eine Kollisionsgefahr besteht. Sofern die beiden Verteilerfahrkörbe 20a und 20b in großem Abstand voneinander bewegt werden, können die bewegbaren Anschlagselemente 34 und das bewegbare Anschlagelement 36 in die Freigabestellung gebracht werden, sodass die Fahrbereichsbegrenzungen aufgehoben werden und beide Verteilerfahrkörbe 20a und 20b nahezu den gesamten Schacht bedienen können.

Ferner können im zweiten Schacht 14 an mehreren vertikalen Positionen entsprechende bewegbare Anschlagelement die 34 und bewegbare Anschlagselemente 36 vorgesehen sein, um die Fahrbereiche der beiden Verteilerfahrkörbe 20a und 20b an mehreren vertikalen Positionen zu begrenzen, um etwa die beiden Verteilerfahrkörbe 20a und 20b an verschiedenen vertikalen Positionen in aneinander angrenzenden Haltestellen mit reduziertem Stockwerksabstand gleichzeitig einfahren lassen zu können.

Figur 5 zeigt in einer schematischen Darstellung eine fünfte bevorzugte Ausführungsform eines Aufzugssystems 10. Dieses entspricht im Wesentlichen einem Aufzugssystem 10 gemäß der vierten bevorzugten Ausführungsform und weicht darin von der in Figur 4 gezeigten bevorzugten Ausführungsform ab, dass die Fahrbereichsbegrenzung des unteren Verteilerfahrkorb 20a nach oben hin nicht durch ein bewegbares Anschlagelement 36 zur Begrenzung der Bewegung des Gegengewichts 26 bewirkt wird, sondern durch ein an dem unteren Verteilerfahrkorb 20a ausgebildeten Halteelement 28 und zusätzlich im zweiten Schacht 14 ausgebildeten bewegbaren Anschlagselemente 34, welche dazu eingerichtet sind mit dem Halteelement 28 des unteren Verteilerfahrkorb 20a in mechanischen Kontakt zu treten.

Gemäß einer weiteren bevorzugten Ausführungsform können sowohl am jeweiligen Verteilerfahrkorb ein entsprechendes Halteelement 28 und dafür vorgesehene Anschlagselemente 30 bzw. 34 vorgesehen sein als auch ein Anschlagelement 32 bzw. 36 zur Begrenzung der Bewegung des jeweiligen Gegengewicht 26 des Verteilerfahrkorbes. Dadurch kann beispielsweise ein besonders zuverlässiger Kollisionsschutz erreicht werden, da ein Verlassen des begrenzten Fahrbereichs durch einen Verteilerfahrkorb 20a bzw. 20b doppelt abgesichert ist.

## Patentansprüche

1. Aufzugsystem (10), aufweisend:
- einen ersten Schacht (12), in dem zumindest ein oberer Zubringerfahrkorb (18b) und zumindest ein unterer Zubringerfahrkorb (18a) übereinander angeordnet und zumindest zeitweise fest aneinander gekoppelt sind und zusammen vertikal nach oben und vertikal nach unten verfahrbar sind;
- einen zweiten Schacht (14), in dem zumindest ein oberer Verteilerfahrkorb (20b) und zumindest ein unterer Verteilerfahrkorb (20a) übereinander angeordnet sind und getrennt voneinander vertikal nach oben und vertikal nach unten verfahrbar sind;
wobei die Aufzugsanlage (10) derart ausgebildet ist, dass der obere Zubringerfahrkorb (18b) und der obere Verteilerfahrkorb (20b) auf einer oberen Zubringerebene (16b) jeweils eine Haltestelle aufweisen und der untere Zubringerfahrkorb (18a) und der untere Verteilerfahrkorb (20a) auf einer unteren Zubringerebene (16a) jeweils eine Haltestelle aufweisen; wobei der zweite Schacht (14) zumindest ein erstes Anschlagelement (30, 32, 34, 36) aufweist, welches dazu eingerichtet ist, zumindest zeitweise einen Fahrbereich des oberen Verteilerfahrkorbs (20b) auf die obere Zubringerebene (16b) und einen Bereich vertikal oberhalb der oberen Zubringerebene (16b) zu begrenzen; und
wobei der zweite Schacht (14) zumindest ein zweites Anschlagelement (30, 32, 34, 36) aufweist, welches dazu eingerichtet ist, zumindest zeitweise einen Fahrbereich des unteren Verteilerfahrkorbs (20a) auf die untere Zubringerebene (16a) und einen Bereich vertikal unterhalb der unteren Zubringerebene (16a) zu begrenzen, **dadurch gekennzeichnet, dass** das erste Anschlagelement (30, 32, 34, 36) und das zweite Anschlagelement (30, 32, 34, 36) bewegbar ausgebildet sind, so dass das erste Anschlagelement (30, 32, 34, 36) und das zweite Anschlagelement (30, 32, 34, 36) zwischen einer Freigabestellung, in welcher der Fahrbereich des oberen Verteilerfahrkorbs (20b) bzw. des unteren Verteilerfahrkorbs (20a) durch das jeweilige Anschlagelement (30, 32, 34, 36) nicht begrenzt wird, und einer Anschlagstellung, in welcher der Fahrbereich des oberen Verteilerfahrkorbs (20b) bzw. des unteren Verteilerfahrkorbs (20a) durch das jeweilige Anschlagelement (30, 32, 34, 36) begrenzt wird, bewegt werden kann.

2. Aufzugssystem (10) nach Anspruch 1, wobei das Aufzugssystem (10) dazu eingerichtet ist, dass die Haltestelle auf der oberen Zubringerebene (16b) von dem oberen Verteilerfahrkorb (20b) anfahrbar ist und gleichzeitig die Haltestelle auf der unteren Zubringerebene (16a) von dem unteren Verteilerfahrkorb (20a) anfahrbar ist, wenn der Fahrbereich des oberen Verteilerfahrkorbs (20b) auf die obere Zubringerebene (16b) und den Bereich vertikal oberhalb der oberen Zubringerebene (16b) begrenzt ist und der Fahrbereich des unteren Verteilerfahrkorbs (20a) auf die untere Zubringerebene (16a) und den Bereich vertikal unterhalb der unteren Zubringerebene (16a) begrenzt ist.

3. Aufzugssystem (10) nach Anspruch 1 oder 2, wobei die oberste Haltestelle im ersten Schacht (12) auf der oberen Zubringerebene (16b) angeordnet ist und wobei vorzugsweise die Haltestelle unmittelbar unterhalb der obersten Haltestelle im ersten Schacht (12) auf der unteren Zubringerebene (16a) angeordnet ist.

4. Aufzugssystem (10) nach einem der vorhergehenden Ansprüche, wobei das erste Anschlagelement (30, 32, 34, 36) dazu eingerichtet ist, den Fahrbereich des oberen Verteilerfahrkorbs (20b) mittels eines mechanischen Kontakts mit dem oberen Verteilerfahrkorb (20b) und/oder mittels eines mechanischen Kontakts mit einem Gegengewicht (26) des oberen Verteilerfahrkorbs (20b) zu begrenzen;
und/oder wobei das zweite Anschlagelement (30, 32, 34, 36) dazu eingerichtet ist, den Fahrbereich des unteren Verteilerfahrkorbs (20a) mittels eines mechanischen Kontakts mit dem unteren Verteilerfahrkorb (20a) und/oder mittels eines mechanischen Kontakts mit einem Gegengewicht (26) des unteren Verteilerfahrkorbs (20a) zu begrenzen.

5. Aufzugssystem (10) nach einem der vorhergehenden Ansprüche, wobei der obere Verteilerfahrkorb (20b) und/oder der untere Verteilerfahrkorb (20a) jeweils ein Halteelement (28) aufweisen, welches derart eingerichtet ist, dass ein mechanischer Kontakt zwischen dem Halteelement (28) und dem ersten Anschlagelement (30, 32, 34, 36) bzw. dem zweiten Anschlagelement (30, 32, 34, 36) den Fahrbereich des oberen Verteilerfahrkorbs (20b) bzw. den Fahrbereich des unteren Verteilerfahrkorbs (20a) begrenzt.

6. Aufzugssystem (10) nach Anspruch 5, wobei das Halteelement (28) bewegbar ausgebildet ist, so dass das Halteelement (28) zwischen einer Freigabestellung, in welcher der Fahrbereich des jeweiligen Verteilerfahrkorbs (20a, 20b) durch das Haltelement (28) nicht begrenzt wird, und einer Anschlagstellung, in welcher der Fahrbereich des jeweiligen Verteilerfahrkorbs (20a, 20b) durch das Haltelement (28) begrenzt wird, bewegt werden kann.

7. Aufzugssystem (10) nach einem der vorhergehenden Ansprüche, wobei der erste Schacht (12) und der zweite Schacht (14) parallel zueinander ausgebildet und vorzugsweise aneinander angrenzend angeordnet sind und/oder wobei der erste Schacht (12) und der zweite Schacht (14) in vertikaler Richtung (100) zumindest teilweise überlappen.

8. Aufzugssystem (10) nach einem der vorhergehenden Ansprüche, wobei der zweite Schacht (14) einen oberen Abschnitt und einen unteren Abschnitt aufweist, wobei der obere Abschnitt die obere Zubringerebene (16b) und den Bereich vertikal oberhalb der oberen Zubringerebene (16b) aufweist und wobei der untere Abschnitt die untere Zubringerebene (16a) und den Bereich vertikal unterhalb der unteren Zubringerebene (16a) aufweist.

9. Aufzugssystem (10) nach Anspruch 8, wobei der obere Abschnitt und der untere Abschnitt gleich groß ausgebildet sind, und/oder wobei die obere Zubringerebene (16b) und/oder die untere Zubringerebene (16a) in vertikaler Richtung (100) im Wesentlichen in der Mitte des zweiten Schachts (14) angeordnet sind.

10. Aufzugsanlage (10) nach einem der vorhergehenden Ansprüche, wobei der obere Zubringerfahrkorb (18b) und der untere Zubringerfahrkorb (18a) dauerhaft fest aneinander gekoppelt sind.

## Claims

1. Elevator system (10) comprising:
- a first shaft (12), in which at least one upper shuttle car (18b) and at least one lower shuttle car (18a) are arranged one above the other and are at least temporarily fixedly coupled to one another and can be moved together vertically upwards and vertically downwards;
- a second shaft (14), in which at least one upper distributor car (20b) and at least one lower distributor car (20a) are arranged one above the other and can be moved vertically upwards and vertically downwards separately from one another;
wherein the elevator system (10) is designed in such a way that the upper shuttle car (18b) and the upper distributor car (20b) each have a landing on an upper shuttle level (16b) and the lower shuttle car (18a) and the lower distributor car (20a) each have a landing on a lower shuttle level (16a);
wherein the second shaft (14) comprises at least one first stop element (30, 32, 34, 36) adapted to at least temporarily limit a travel range of the upper distributor car (20b) to the upper shuttle level (16b) and a range vertically above the upper shuttle level (16b); and
wherein the second shaft (14) comprises at least one second stop element (30, 32, 34, 36) which is arranged to limit, at least temporarily, a travel range of the lower distributor car (20a) to the lower shuttle level (16a) and a range vertically below the lower shuttle level (16a), **characterized in that**
the first stop element (30, 32, 34, 36) and the second stop element (30, 32, 34, 36) are designed to be movable, so that the first stop element (30, 32, 34, 36) and the second stop element (30, 32, 34, 36) can be moved between a release position, in which the travel range of the upper distributor car (20b) and the lower distributor car (20a), respectively, is not limited by the respective stop element (30, 32, 34, 36),
and a stop position in which the travel range of the upper distributor car (20b) or the lower distributor car (20a) is limited by the respective stop element (30, 32, 34, 36).

2. Elevator system (10) according to claim 1, wherein the elevator system (10) is arranged such that the landing on the upper shuttle level (16b) can be approached by the upper distributor car (20b) and, at the same time, the landing on the lower shuttle level (16a) can be approached by the lower distributor car (20a), if the travel range of the upper distributor car (20b) is limited to the upper shuttle level (16b) and the area vertically above the upper shuttle level (16b) and the travel range of the lower distributor car (20a) is limited to the lower shuttle level (16a) and the area vertically below the lower shuttle level (16a).

3. Elevator system (10) according to claim 1 or 2, wherein the uppermost landing is arranged in the first shaft (12) on the upper shuttle level (16b) and wherein preferably the landing is arranged immediately below the uppermost landing in the first shaft (12) on the lower shuttle level (16a).

4. Elevator system (10) according to one of the preceding claims, wherein the first stop element (30, 32, 34, 36) is arranged to limit the travel range of the upper distributor car (20b) by means of a mechanical contact with the upper distributor car (20b) and/ or by means of a mechanical contact with a counterweight (26) of the upper distributor car (20b);
and/or wherein the second stop element (30, 32, 34, 36) is adapted to limit the travel range of the lower distributor car (20a) by means of a mechanical contact with the lower distributor car (20a) and/ or by means of a mechanical contact with a counterweight (26) of the lower distributor car (20a).

5. Elevator system (10) according to one of the preceding claims, wherein the upper distributor car (20b) and/ or the lower distributor car (20a) each have a retaining element (28) which is arranged such that a mechanical contact between the retaining element (28) and the first stop element (30, 32, 34, 36) or the second stop element (30, 32, 34, 36) limits the travel range of the upper distributor car (20b) or the travel range of the lower distributor car (20a).

6. Elevator system (10) according to claim 5, wherein the retaining element (28) is designed to be movable so that the retaining element (28) can be moved between a release position, in which the travel range of the respective distributor car (20a, 20b) is not limited by the retaining element (28), and a stop position, in which the travel range of the respective distributor car (20a, 20b) is limited by the retaining element (28).

7. Elevator system (10) according to one of the preceding claims, wherein the first shaft (12) and the second shaft (14) are formed parallel to each other and are preferably arranged adjacent to each other and/ or wherein the first shaft (12) and the second shaft (14) at least partially overlap in vertical direction (100).

8. Elevator system (10) according to one of the preceding claims, wherein the second shaft (14) comprises an upper portion and a lower portion, wherein the upper portion comprises the upper shuttle level (16b) and the area vertically above the upper shuttle level (16b), and wherein the lower portion comprises the lower shuttle level (16a) and the area vertically below the lower shuttle level (16a).

9. Elevator system (10) according to claim 8, wherein said upper section and said lower section are formed to be equal in size, and/or wherein said upper shuttle level (16b) and/or said lower shuttle level (16a) are arranged substantially in the center of said second shaft (14) in vertical direction (100).

10. Elevator system (10) according to one of the preceding claims, wherein the upper shuttle car (18b) and the lower shuttle car (18a) are permanently fixedly coupled to one another.

## Revendications

1. Système d'ascenseur (10) comprenant
- une première cage (12), dans laquelle au moins une cabine de navette supérieure (18b) et au moins une cabine de navette inférieure (18a) sont disposées l'une au-dessus de l'autre et sont au moins temporairement couplées solidairement l'une à l'autre et peuvent être déplacées ensemble verticalement vers le haut et verticalement vers le bas ;
- une deuxième cage (14), dans laquelle au moins une cabine de distribution supérieure (20b) et au moins une cabine de distribution inférieure (20a) sont disposées l'une au-dessus de l'autre et peuvent être déplacées séparément verticalement vers le haut et verticalement vers le bas ;
dans lequel
le système d'ascenseur (10) est conçu de telle sorte que la cabine de navette supérieure (18b) et la cabine de distribution supérieure (20b) présentent chacune une station d'arrêt à un niveau de navette supérieur (16b) et que la cabine de navette inférieure (18a) et la cabine de distribution inférieure (20a) présentent chacune une station d'arrêt à un niveau de navette inférieur (16a) ;
la deuxième cage (14) comprend au moins un premier élément de butée (30, 32, 34, 36) qui est conçu pour limiter au moins temporairement une zone de déplacement de la cabine de distribution supérieure (20b) au niveau de navette supérieur (16b) et à une zone verticalement au-dessus du niveau de navette supérieur (16b) ; et
la deuxième cage (14) comprend au moins un deuxième élément de butée (30, 32, 34, 36) qui est conçu pour limiter au moins temporairement une zone de déplacement de la cabine de distribution inférieure (20a) au niveau de navette inférieur (16a) et à une zone située verticalement au-dessous du niveau de navette inférieur (16a),
**caractérisé en ce que**
le premier élément de butée (30, 32, 34, 36) et le deuxième élément de butée (30, 32, 34, 36) sont réalisés mobiles, de sorte que le premier élément de butée (30, 32, 34, 36) et le deuxième élément de butée (30, 32, 34, 36) peuvent être déplacés entre une position de libération, dans laquelle la zone de déplacement de la cabine de distribution supérieure (20b) ou de la cabine de distribution inférieure (20a) n'est pas limitée par l'élément de butée respectif (30, 32, 34, 36), et une position de butée dans laquelle la zone de déplacement de la cabine de distribution supérieure (20b) ou de la cabine de distribution inférieure (20a) est limitée par l'élément de butée respectif (30, 32, 34, 36).

2. Système d'ascenseur (10) selon la revendication 1,
dans lequel le système d'ascenseur (10) est conçu pour que la station d'arrêt située au niveau de navette supérieur (16b) puisse être desservie par la cabine de distribution supérieure (20b) et pour que, simultanément, la station d'arrêt située au niveau de navette inférieur (16a) puisse être desservie par la cabine de distribution inférieure (20a), lorsque la zone de déplacement de la cabine de distribution supérieure (20b) est limitée au niveau de navette supérieur (16b) et à la zone située verticalement au-dessus du niveau de navette supérieur (16b) et que la zone de déplacement de la cabine de distribution inférieure (20a) est limitée au niveau de navette inférieur (16a) et à la zone située verticalement au-dessous du niveau de navette inférieur (16a).

3. Système d'ascenseur (10) selon la revendication 1 ou 2,
dans lequel la station d'arrêt la plus haute dans la première cage (12) est disposée au niveau de navette supérieur (16b), et
de préférence, la station d'arrêt située directement au-dessous de la station d'arrêt la plus haute dans la première cage (12) est disposée au niveau de navette inférieur (16a).

4. Système d'ascenseur (10) selon l'une des revendications précédentes, dans lequel le premier élément de butée (30, 32, 34, 36) est conçu pour limiter la zone de déplacement de la cabine de distribution supérieure (20b) au moyen d'un contact mécanique avec la cabine de distribution supérieure (20b) et/ou au moyen d'un contact mécanique avec un contrepoids (26) de la cabine de distribution supérieure (20b) ;
et/ou
le deuxième élément de butée (30, 32, 34, 36) est conçu pour limiter la zone de déplacement de la cabine de distribution inférieure (20a) au moyen d'un contact mécanique avec la cabine de distribution inférieure (20a) et/ou au moyen d'un contact mécanique avec un contrepoids (26) de la cabine de distribution inférieure (20a).

5. Système d'ascenseur (10) selon l'une des revendications précédentes, dans lequel la cabine de distribution supérieure (20b) et/ou la cabine de distribution inférieure (20a) comportent chacune un élément de retenue (28) qui est conçu de telle sorte qu'un contact mécanique entre l'élément de retenue (28) et le premier élément de butée (30, 32, 34, 36) ou le deuxième élément de butée (30, 32, 34, 36), respectivement, limite la zone de déplacement de la cabine de distribution supérieure (20b) ou la zone de déplacement de la cabine de distribution inférieure (20a).

6. Système d'ascenseur (10) selon la revendication 5,
dans lequel l'élément de retenue (28) est réalisé mobile, de sorte que l'élément de retenue (28) peut être déplacé entre une position de libération, dans laquelle la zone de déplacement de la cabine de distribution respective (20a, 20b) n'est pas limitée par l'élément de retenue (28), et une position de butée, dans laquelle la zone de déplacement de la cabine de distribution respective (20a, 20b) est limitée par l'élément de retenue (28).

7. Système d'ascenseur (10) selon l'une des revendications précédentes, dans lequel la première cage (12) et la deuxième cage (14) sont réalisées parallèlement l'une à l'autre et sont de préférence disposées de manière adjacente l'une à l'autre, et/ou
la première cage (12) et la deuxième cage (14) se chevauchent au moins partiellement dans la direction verticale (100).

8. Système d'ascenseur (10) selon l'une des revendications précédentes, dans lequel la deuxième cage (14) comprend une section supérieure et une section inférieure, la section supérieure comprenant le niveau de navette supérieur (16b) et la zone située verticalement au-dessus du niveau de navette supérieur (16b), et la section inférieure comprenant le niveau de navette inférieur (16a) et la zone située verticalement au-dessous du niveau de navette inférieur (16a).

9. Système d'ascenseur (10) selon la revendication 8,
dans lequel la section supérieure et la section inférieure sont de même taille, et/ou
le niveau de navette supérieur (16b) et/ou le niveau de navette inférieur (16a) sont disposés sensiblement au milieu de la deuxième cage (14) dans la direction verticale (100).

10. Système d'ascenseur (10) selon l'une des revendications précédentes, dans lequel la cabine de navette supérieure (18b) et la cabine de navette inférieure (18a) sont couplées solidairement l'une à l'autre de manière permanente.
